# EUROPÄISCHE PATENTSCHRIFT

(11) **EP 3 480 078 B1**
(45) Veröffentlichungstag und Bekanntmachung des Hinweises auf die Patenterteilung: **30.06.2021**
(21) Anmeldenummer: 17200355.0
(22) Anmeldetag: 07.11.2017
(51) Int. Cl.: B61L 5/18

(54) **LICHTSIGNAL UND VERFAHREN ZUR ANZEIGE VON SIGNALBEGRIFFEN FÜR EINEN VERKEHRSWEG**
LIGHT SIGNAL AND METHOD FOR DISPLAYING SIGNAL TERMS FOR A TRAFFIC ROUTE
SIGNAL LUMINEUX ET PROCÉDÉ DESTINÉ À AFFICHER DES SIGNAUX POUR UNE VOIE DE CIRCULATION

(43) Veröffentlichungstag der Anmeldung: 08.05.2019
(73) Patentinhaber: Siemens Mobility AG, 8304 Wallisellen (CH)
(72) Erfinder: MOSER, Mario, 9630 Wattwil (CH); SCHUMACHER, Reto, 8180 Bülach (CH); HOFFMANN, Alexandra, 8304 Wallisellen (CH)
(74) Vertreter: Deffner, Rolf

(56) Entgegenhaltungen:
- EP-A1- 2 488 401
- EP-A2- 1 535 820
- EP-B1- 2 488 401
- DE-A1-102005 055 393
- US-A1- 2014 313 740

## Beschreibung

Die vorliegende Erfindung bezieht sich auf ein Lichtsignal zur Anzeige von Signalbegriffen für einen Verkehrsweg.

Lichtsignale werden zur Steuerung von Verkehrsflüssen in vielfältigster Weise im Strassen-, Eisenbahn-, Flug- und Schiffsverkehr eingesetzt. Grundsätzlich ist bei allen Lichtsignalen wichtig, dass sie von dem jeweiligen Führer des Fahrzeugs (wie z.B. Auto, Zug, Flugzeug, Schiff) gut und verwechslungsfrei erkannt werden können. Dabei spielen sowohl die Topologie des Verkehrsweges als auch die möglichen Fahrgeschwindigkeiten eine entscheidende Rolle. Aus diesem Grunde weisen beispielsweise Eisenbahnlichtsignale vordefinierte Abstrahlkeulen zur Darstellung der Signalbegriffe auf, die jedoch nicht immer eine gleichgute Sichtbarkeit des Signalbegriffs herbeiführen können. So ist beispielsweise der Signalbegriff für einen dicht vor dem Lichtsignal stehenden Zug nicht optimal wahrnehmbar. Besonders in Kurven kann es auch dazu kommen, dass bei einem Doppelgleis beide Gleise die Abstrahlkeule eines Lichtsignals schneiden können, obwohl das Lichtsignal nur für eines der beiden Gleise gilt. Verwechslungen können die Folge sein, so dass im schlimmsten Fall sogar ein HALT zeigendes Lichtsignal überfahren wird.

Aus diesem Grund ist es erforderlich, die Abstrahlkeule eines Lichtsignalpunktes optimal auf die vorhandene Topologie des Verkehrsweges auszurichten. Trotz der fortschreitenden Verbreitung von Strecken mit ETCS Level 2, das den Zugverkehr ohne Aussensignale mittels Führerstandsignalisierung steuert, werden Aussensignale für die nächsten Jahrzehnte in Europa für den Zugverkehr weiterhin eine bedeutende Rolle spielen.

Deswegen wird auch zur Erzielung der gewünschten Abstrahlkeule ein grosser Aufwand getrieben. Für die Leuchtpunkte eines Lichtsignals stehen eine Anzahl unterschiedlicher Linsen zur Verfügung, mit denen sich unterschiedlich breite Abstrahlkeulen realisieren lassen und die nach Rechts- und Linksaufstellung der Lichtsignale unterteilt sind. Diese Vielfalt an verfügbaren Linsen erschwert die Reparatur defekter Leuchtpunkte, weil der Ersatz immer auch wieder dieselbe Abstrahlkeule aufweisen muss. Zudem sind auch die Ersatzteilhaltung und die Weiterentwicklung der Lichtsignale schwierig. Ebenso werden beim Austausch der Linse hohe Umweltanforderungen an die Dichtigkeit des Lichtpunktes gestellt, sodass ein leichter Austausch einer Linse im Feld nicht möglich ist.

In dem Dokument EP2488401 B1 wird ein Lichtsignal mit mehreren Leuchtpunkten gezeigt, bei dem die Abstrahlrichtung variiert werden kann.

Der vorliegenden Erfindung liegt daher die Aufgabe zugrunde, ein Lichtsignal und ein Verfahren zur Anzeige von Signalbegriffen für einen Verkehrsweg anzugeben, bei denen die Einstellung unterschiedlicher Abstrahlkeulen in einfacher Weise ohne eine grosse Bevorratung von Linsen und weiteren Bauteilen erzielt werden kann. Zudem soll ein Leuchtpunkt auch im Fall eines Defekts einfach ersetzbar sein.

Bezüglich des Lichtsignals wird diese Aufgabe erfindungsgemäss durch ein Lichtsignal gemäß Anspruch 1 gelöst.

Bezüglich des Verfahrens wird diese Aufgabe erfindungsgemäss durch ein Verfahren gemäß Anspruch 4 gelöst.

Auf diese Weise werden ein Lichtsignal und Verfahren zum Anzeigen von Signalbegriffen geschaffen, die durch eine entsprechende, vorzugsweise auch programmierbare Ansteuerung der Leuchtelemente die Signalbegriffe mit der gewünschten Abstrahlkeule abstrahlen. Es bedarf daher keiner oder nur noch einer kleinen Anzahl von Linsen, um die Signalbegriffe mit entsprechend adaptierter Abstrahlkeule darstellen zu können. Ersatzteile können so relativ freizügig eingesetzt werden, wobei ihnen dann lediglich durch die entsprechende Programmierung die korrekte Abstrahlkeule bekannt gemacht werden muss.

Erfindungsgemäß ist eine Sensorik zur Erfassung der Annäherung eines Fahrzeugs entlang des Verkehrsweges auf das Lichtsignal vorgesehen, wobei die Steuerungseinheit in Antwort auf eine detektierte Annäherung des Fahrzeugs die Leuchtelemente zur Erzielung einer dynamischen Abfolge von vorbestimmten Abstrahlkeulen ansteuert. Somit kann die programmierte Abfolge von Abstrahlkeule die Signalbegriffe stets optimal auf die projektierte Vorbeifahrtgeschwindigkeit abgestimmt abstrahlen. Je nach Krümmung des Verkehrsweges kann eine derartige Abfolge beliebig viele verschiedene Abstrahlkeulen umfassen.

Alternativ kann es auch vorgesehen sein, dass ein Näherungssensor zur Erfassung der Annäherung eines Fahrzeugs entlang des Verkehrsweges auf das Lichtsignal zu vorgesehen ist, wobei die Steuerungseinheit in Antwort auf einen detektierten Annäherungsverlauf des Fahrzeugs die Leuchtelemente zur Erzielung einer dynamischen Abfolge von vorbestimmten Abstrahlkeulen in Abhängigkeit vom detektierten Annäherungsverlauf ansteuert. Somit kann jeweils in Antwort auf den detektierten Abstand des Fahrzeugs vom Lichtsignal die für diesen Abstand bzw. Abstandsbereich projektierte Abstrahlkeule zur Anwendung kommen.

In wartungsarmer Weise können die einzelnen Leuchtelemente der Leuchtpunkte LED-Lichtpunkte sein.

In vorteilhafter Weise werden zur Bestimmung der massgeblichen Abstrahlkeule ein Aufstellungsort des Lichtsignals sowie eine Topologie des Verkehrsweges berücksichtigt.

In einer weiteren vorteilhaften Ausgestaltung der vorliegenden Erfindung können der Aufstellungsort des Lichtsignals und die Topologie des Verkehrsweges in einem Tool graphisch dargestellt werden, wobei eine massgebliche Abstrahlkeule und/oder ein dynamischer Verlauf von Abstrahlkeulen ebenfalls graphisch im Tool bestimmt werden. Hierzu kann beispielsweise ein berührungssensitiver Bildschirm eines GUI eingesetzt werden, an dem die gewünschte Abstrahlkeule direkt in die dargestellte Gleistopologie eingetragen werden kann.

In einer weiteren vorteilhaften Ausgestaltung der Erfindung können die Daten der bestimmten Abstrahlkeule und/oder des bestimmten dynamischen Verlaufs der Abstrahlkeulen zur Programmierung der Ansteuerung der Leuchtelemente verwendet werden, wobei die Daten vorzugsweise aufgrund der graphischen Bestimmung aus dem Tool ausgelesen und in ein Programm zur Ansteuerung der Leuchtelemente übertragen werden. Auf diese Weise kann im Vorfeld eines Bahnanlagenbaus bestimmt werden, welche Abstrahlkeule an einem Lichtsignal optimal ist. Dazu kann mit dem Tool allgemein die Topologie des Verkehrsweges auf dem Bildschirm dargestellt werden. Anhand dieser Darstellung kann die optimale Abstrahlkeule aus einer Reihe von vordefinierten Abstrahlkeulen ausgewählt und bestimmt werden. Die ausgewählte vordefinierte Abstrahlkeule kann dann für einen Leuchtpunkt in der Steuereinheit programmiert werden, worauf die Steuereinheit die einzelnen Leuchtelemente des Leuchtpunktes entsprechend ansteuert.

Vorteilhafte Ausführungsbeispiele der vorliegenden Erfindung werden nachfolgend anhand der Zeichnung näher erläutert. Dabei zeigen:
- Figur 1: eine schematische Ansicht von zwei parallel verlaufenden Gleisen und einem Lichtsignal mit drei verschiedenen Abstrahlkeulen;
- Figur 2: eine schematische Ansicht eines adaptierbaren Leuchtpunkts mit einer Anzahl von Leuchtelementen; und
- Figur 3: eine schematische Ansicht eines GUI mit dargestellter Topologie von zwei in einem Kurvenbereich befindlichen Gleisen und einem Lichtsignal je Gleis mit jeweils zwei vordefinierten Abstrahlkeulen.

Figur 1 zeigt eine schematische Ansicht von zwei parallel verlaufenden Gleisen 2, 4 und einem Lichtsignal 6 mit drei verschiedenen Abstrahlkeulen 8 (strichpunktierte Linien, 10 (gestrichelte Linien) und 12 (punktierte Linien). Je nach Anwendungsfall kann eine dieser beispielsweise drei Abstrahlkeulen für die Leuchtpunkte des Lichtsignals 6 eingestellt werden. Ein in diesem Sinne adaptierbarer Leuchtpunkt 14 ist in der Figur 2 dargestellt. Der Leuchtpunkt 14 verfügt in der schematisch gezeigten Schnittdarstellung über beispielsweise 15 LED-Leuchtelemente 16.1 bis 16.15, die beispielhaft in drei Gruppen von je fünf LED-Leuchtelementen zusammengefasst sind, wobei jede Gruppe von LED-Leuchtelemente in eine andere Richtung abstrahlt. Jedes der LED-Leuchtelemente 16.1 bis 16.15 verfügt über eine eigene Versorgungsleitung 18.1 bis 18.15, so dass jedes LED-Leuchtelement 16.1 bis 16.15 von einer Steuereinheit 20 individuell angesteuert werden kann. Durch diese individuelle Ansteuerung sind die verschiedenen Abstrahlkeulen 8 bis 12 darstellbar. Die Steuereinheit 20 wird hierzu entsprechend programmiert, was durch einen Pfeil 22 angedeutet ist. Dabei muss die Ansteuerung des Leuchtpunktes 14 der eisenbahntechnisch geforderten Sicherheit genügen, damit sichergestellt ist, dass es nicht zu unbeabsichtigten Veränderungen der Abstrahlkeule kommen kann.

Bei dem in Figur 1 gezeigten Ausführungsbeispiel wäre es auch möglich die drei Abstrahlkeulen 8 bis 12 nacheinander in Reaktion auf die Annäherung eines Schienenfahrzeugs darzustellen. Hierfür sind am Gleis 2 beispielhaft drei Sensoren 24 bis 28 angeordnet, die die Annäherung des Schienenfahrzeug detektieren und so die Abstrahlkeulen 8, 10 und 12 der Reihe nach schalten. Hierzu steuert die Steuereinheit 20 nach empfangenen Annäherungssignal die entsprechenden Abstrahlkeulen 8 bis 12. Grundeingestellt ist die Abstrahlkeule 8. Spricht der Annäherungssensor 26 an, wird die Abstrahlkeule 10 durch entsprechende Ansteuerung der LED-Leuchtelemente 16.1 bis 16.15 abgestrahlt. Entsprechend wird bei Ansprechen des Annäherungssensors 28 auf die Abstrahlkeule 12 umgeschaltet. So ist für den Zugführer immer die seiner aktuellen Position entsprechend als optimal projektierte Sicht auf das Lichtsignal 14 gewährleistet, weil für ihn das Lichtsignal 14 immer mit der als optimal projektierten Abstrahlkeule 8 bis 12 erkenntlich ist.

Figur 3 zeigt schematisch ein Tool, hier ein Tablett 30, auf dessen berührungssensitivem Display ein Aufstellungsort von Lichtsignalen 32, 34 und eine Topologie der hier gebogenen verlaufenden Gleise 2, 4 graphisch dargestellt werden. Wie dargestellt, greift das Tool 30 hier auf in einer Datenbank hinterlegte Abstrahlkeulen 36 (durchgezogene Linie) und 38 (gestrichelte Linie) zurück. Die gewünschte Abstrahlkeule und/oder ein dynamischer Verlauf von Abstrahlkeulen können dann ebenfalls graphisch mit dem Tool 30 bestimmt werden. Weiter kann auch möglich sein, dass die Begrenzungslinien der Abstrahlkeulen 36, 38 von Hand auf dem Display manipuliert werden können. Diese Veränderungen erkennt das dahinter laufende Programm und setzt sie direkt in entsprechende Daten zur Programmierung der Steuereinheit 20 um.

Die Daten der bestimmten Abstrahlkeule und/oder des bestimmten dynamischen Verlaufs der Abstrahlkeulen werden so zur Programmierung der Ansteuerung der Leuchtelemente 16.1 bis 16.15 verwendet, wobei die Daten hier aufgrund der graphischen Bestimmung aus dem Tool 30 ausgelesen und in ein Programm zur Ansteuerung der Leuchtelemente an die Steuereinheit 20 übertragen werden. Die Übertragung ist in Figur 3 hierzu mit einem Pfeil 40 angedeutet.

## Patentansprüche

1. Lichtsignal (6, 32, 34) zur Anzeige von Signalbegriffen für einen Verkehrsweg (2, 4), insbesondere ein Eisenbahngleis, umfassend:
a) eine Anzahl von Leuchtpunkte (14), wobei jeder Leuchtpunkt (14) eine Vielzahl von Leuchtelementen (16.1 bis 16.15) aufweist, und wobei mit den Leuchtelementen (16.1 bis 16.15) durch ihre Anordnung und/oder ihre Abstrahlcharakteristik eine vorgebbare Abstrahlkeule (8, 10, 12, 36, 38) für die Anzeige des Signalbegriffs erzielbar ist; und
b) eine Steuerungseinheit (20), die die Leuchtelemente (16.1 bis 16.15) individuell oder zu Gruppen zusammengefasst zur Erzielung der vorgegebenen Abstrahlkeule (8, 10, 12, 36, 38) ansteuert,
**dadurch gekennzeichnet, dass**
eine Sensorik (24, 26, 28) zur Erfassung der Annäherung eines Fahrzeugs entlang des Verkehrsweges (2, 4) auf das Lichtsignal (6) vorgesehen ist, wobei die Steuerungseinheit (20) in Antwort auf eine detektierte Annäherung des Fahrzeugs die Leuchtelemente (16.1 bis 16.15) zur Erzielung einer dynamischen Abfolge von vorbestimmten Abstrahlkeulen (8, 10, 12, 36, 38) ansteuert.

2. Lichtsignal (6, 32, 34) nach Anspruch 1,
**dadurch gekennzeichnet, dass**
eine Sensorik (24, 26, 28) zur Erfassung der Annäherung eines Fahrzeugs entlang des Verkehrsweges (2, 4) auf das Lichtsignal (14) vorgesehen ist, wobei die Steuerungseinheit (20) in Antwort auf einen detektierten Annäherungsverlauf des Fahrzeugs die Leuchtelemente (16.1 bis 16.15) zur Erzielung einer dynamischen Abfolge von vorbestimmten Abstrahlkeulen (8, 10, 12, 36, 38) in Abhängigkeit vom detektierten Annäherungsverlauf ansteuert.

3. Lichtsignal (6, 32, 34) nach Anspruch 1 oder 2,
**dadurch gekennzeichnet, dass**
die einzelnen Leuchtelemente LED-Lichtpunkte (16.1 bis 16.15) sind.

4. Verfahren zur Anzeige von Signalbegriffen für einen Verkehrsweg (2, 4), insbesondere ein Eisenbahngleis, mit einem Lichtsignal (6), umfassend die folgenden Schritte:
a) Bestimmen einer für die Anzeige der Signalbegriffe massgeblichen Abstrahlkeule (8, 10, 12, 36, 38);
b) Anordnen einer Anzahl von Leuchtpunkten (14), wobei jeder Leuchtpunkt (14) eine Vielzahl von Leuchtelementen (16.1 bis 16.15) aufweist, und wobei mit den Leuchtelementen (16.1 bis 16.15) durch ihre Anordnung und/oder ihre Abstrahlcharakteristik eine vorgebbare Abstrahlkeule (8, 10, 12, 36, 38) für die Anzeige des Signalbegriffs erzielbar ist; und
c) Ansteuern der Leuchtelemente (16.1 bis 16.15) zur Erzielung der vorgegebenen Abstrahlkeule (8, 10, 12, 36, 38), wobei die Ansteuerung der Leuchtelemente (16.1 bis 16.15) individuell oder zu Gruppen zusammengefasst vorgenommen wird, wobei eine Sensorik (24, 26, 28) zur Erfassung der Annäherung eines Fahrzeugs entlang des Verkehrsweges (2, 4) auf das Lichtsignal (6) vorgesehen ist, und wobei die Steuerungseinheit (20) in Antwort auf eine detektierte Annäherung des Fahrzeugs die Leuchtelemente (16.1 bis 16.15) zur Erzielung einer dynamischen Abfolge von vorbestimmten Abstrahlkeulen (8, 10, 12, 36, 38) ansteuert.

5. Verfahren nach Anspruch 4,
**dadurch gekennzeichnet, dass**
zur Bestimmung der massgeblichen Abstrahlkeule (8, 10, 12, 36, 38) ein Aufstellungsort des Lichtsignals (6, 32, 34) sowie eine Topologie des Verkehrsweges (2, 4) berücksichtigt werden.

6. Verfahren nach Anspruch 5,
**dadurch gekennzeichnet, dass**
der Aufstellungsort des Lichtsignals (6, 32, 34) und die Topologie des Verkehrsweges (2, 4) in einem Tool (30) graphisch dargestellt werden, wobei eine massgebliche Abstrahlkeule (8, 10, 12, 36, 38) und/oder ein dynamischer Verlauf von Abstrahlkeulen (8, 10, 12, 36, 38) ebenfalls graphisch im Tool (30) bestimmt werden.

7. Verfahren nach Anspruch 5 oder 6,
**dadurch gekennzeichnet, dass**
die Daten der bestimmten Abstrahlkeule (8, 10, 12, 36, 38) und/oder des bestimmten dynamischen Verlaufs der Abstrahlkeulen (8, 10, 12, 36, 38) zur Programmierung der Ansteuerung der Leuchtelemente (16.1 bis 16.15) verwendet werden, wobei die Daten vorzugsweise aufgrund der graphischen Bestimmung aus dem Tool (30) ausgelesen und in ein Programm zur Ansteuerung der Leuchtelemente (16.1 bis 16.15) übertragen werden.

## Claims

1. Light signal (6, 32, 34) for displaying signal aspects for a traffic route (2, 4), in particular a railway track, comprising:
a) a number of light points (14), wherein each light point (14) has a plurality of diodes (16.1 to 16.15) and wherein a predeterminable radiation pattern (8, 10, 12, 36, 38) for the display of the signal term can be achieved with the diodes (16.1 to 16.15) as a result of their arrangement and/or their radiation characteristics; and
b) a control unit (20), which controls the diodes (16.1 to 16.15) individually or combined to form groups in order to achieve the predetermined radiation patterns (8, 10, 12, 36, 38),
**characterised in that**
a sensor system (24, 26, 28) for detecting a vehicle approaching along the traffic route (2, 4) is provided on the light signal (6), wherein in response to a detected approaching vehicle the control unit (20) controls the diodes (16.1 to 16.15) in order to achieve a dynamic sequence of predetermined radiation patterns (8, 10, 12, 36, 38).

2. Light signal (6, 32, 34) according to claim 1,
**characterised in that**
a sensor system (24, 26, 28) for detecting a vehicle approaching along the traffic route (2, 4) is provided on the light signal (14), wherein in response to a detected approach course of the vehicle, the control unit (20) controls the diodes (16.1 to 16.15) in order to achieve a dynamic sequence of predetermined radiation patterns (8, 10, 12, 36, 38) as a function of the detected approach course.

3. Light signal (6, 32, 34) according to claim 1 or 2,
**characterised in that**
the individual diodes are LED light points (16.1 to 16.15).

4. Method for displaying signal aspects for a traffic route (2, 4), in particular a railway track, with a light signal (6) comprising the following steps:
a) determining a radiation pattern (8, 10, 12, 36, 38) which is relevant to the display of the signal aspects;
b) arranging a number of light points (14), wherein each light point (14) has a plurality of diodes (16.1 to 16.15) and wherein a predeterminable radiation pattern (8, 10, 12, 36, 38) can be achieved for the display of the signal term with the diodes (16. 1 to 16.15) as a result of their arrangement and/or their radiation characteristics;
and
c) controlling the diodes (16.1 to 16.15) in order to achieve the predetermined radiation pattern (8, 10, 12, 36, 38), wherein the diodes (16.1 to 16.15) are controlled individually or combined to form groups, wherein a sensor system (24, 26, 28) for detecting a vehicle approaching along the traffic route (2, 4) is provided on the light signal (6), and wherein in response to a detected approaching vehicle, the control unit (20) controls the diodes (16.1 to 16.15) in order to achieve a dynamic sequence of predetermined radiation patterns (8, 10, 12, 36, 38).

5. Method according to claim 4,
**characterised in that**
a place of installation of the light signal (6, 32, 34) and a topology of the traffic route (2, 4) are taken into account in order to determine the relevant radiation pattern (8, 10, 12, 36, 38).

6. Method according to claim 5,
**characterised in that**
the place of installation of the light signal (6, 32, 34) and the topology of the traffic route (2, 4) are shown graphically in a tool (30), wherein a relevant radiation pattern (8, 10, 12, 36, 38) and/or a dynamic course of radiation patterns (8, 10, 12, 36, 38) are likewise determined graphically in the tool (30).

7. Method according to claim 5 or 6,
**characterised in that**
the data of the determined radiation pattern (8, 10, 12, 36, 38) and/or the determined dynamic course of the radiation patterns (8, 10, 12, 36, 38) are used to programme the control of the diodes (16.1 to 16.15), wherein on account of the graphical determination the data is preferably read out from the tool (30) and transmitted into a program to control the diodes (16.1 to 16.15).

## Revendications

1. Signal lumineux (6, 32, 34) pour afficher des aspects de signal pour une voie de circulation (2, 4), notamment une voie ferrée, comprenant :
a) un certain nombre de spot lumineux (14), dans lequel chaque spot lumineux (14) comprend une pluralité d'éléments lumineux (16.1 à 16.15), et dans lequel avec les éléments lumineux (16.1 à 16.15), par leur agencement et/ou leur caractéristique de rayonnement, un lobe de rayonnement (8, 10, 12, 36, 38) prédéterminable peut être obtenu pour afficher l'aspect de signal, et
b) une unité de commande (20), qui excite les éléments lumineux (16.1 à 16.15) individuellement ou par groupes pour obtenir le lobe de rayonnement (8, 10, 12, 36, 38) prédéterminé,
**caractérisé en ce qu'**un dispositif à capteurs (24, 26, 28) servant à détecter l'approche d'un véhicule le long de la voie de circulation (2, 4) vers le signal lumineux (6) est prévu, dans lequel l'unité de commande (20) excite les éléments lumineux (16.1 à 16.15) en réponse à une approche détectée du véhicule, pour obtenir une séquence dynamique de lobes de rayonnement prédéterminés (8, 10, 12, 36, 38).

2. Signal lumineux (6, 32, 34) selon la revendication 1, **caractérisé en ce qu'**un dispositif à capteurs (24, 26, 28) servant à détecter l'approche d'un véhicule le long de la voie de circulation (2, 4) vers le signal lumineux (14) est prévu, dans lequel l'unité de commande (20) excite les éléments lumineux (16.1 à 16.15), en réponse à une progression d'approche détectée du véhicule, afin d'obtenir une séquence dynamique de lobes de rayonnement prédéterminés (8, 10, 12, 36, 38) en fonction de la progression d'approche détectée.

3. Signal lumineux (6, 32, 34) selon la revendication 1 ou 2, **caractérisé en ce que** les éléments lumineux individuels sont des points lumineux à DEL (16.1 à 16.15).

4. Procédé d'affichage d'aspects de signal pour une voie de circulation (2, 4), notamment une voie ferrée, avec un signal lumineux (6), comprenant les étapes suivantes :
a) détermination d'un lobe de rayonnement (8, 10, 12, 36, 38) majeur pour afficher les aspects de signal,
b) agencement d'un certain nombre de spots lumineux (14), dans lequel chaque spot lumineux (14) comprend une pluralité d'éléments lumineux (16.1 à 16.15), et dans lequel avec les éléments lumineux (16.1 à 16.15), par leur agencement et/ou leur caractéristique de rayonnement, un lobe de rayonnement (8, 10, 12, 36, 38) prédéterminable peut être obtenu pour afficher l'aspect de signal, et
c) excitation des éléments lumineux (16.1 à 16.15) pour obtenir le lobe de rayonnement prédéterminé (8, 10, 12, 36, 38), dans lequel l'excitation des éléments lumineux (16.1 à 16.15) est effectuée individuellement ou par groupes, dans lequel un dispositif à capteurs (24, 26, 28) servant à détecter l'approche d'un véhicule le long de la voie de circulation (2, 4) vers le signal lumineux (6) est prévu, et dans lequel l'unité de commande (20) excite les éléments lumineux (16.1 à 16.15) en réponse à une approche détectée du véhicule, afin d'obtenir une séquence dynamique de lobes de rayonnement prédéterminés (8, 10, 12, 36, 38).

5. Procédé selon la revendication 4, **caractérisé en ce que**, pour déterminer le lobe de rayonnement (8, 10, 12, 36, 38) majeur, un emplacement d'implantation du signal lumineux (6, 32, 34) ainsi qu'une topologie de la voie de circulation (2, 4) sont pris en compte.

6. Procédé selon la revendication 5, **caractérisé en ce que** l'emplacement d'implantation du signal lumineux (6, 32, 34) et la topologie de la voie de circulation (2, 4) sont représentés graphiquement dans un outil (30), dans lequel un lobe de rayonnement (8, 10, 12, 36, 38) majeur et/ou une évolution dynamique de lobes de rayonnement (8, 10, 12, 36, 38) sont également déterminés graphiquement dans l'outil (30) .

7. Procédé selon la revendication 5 ou 6, **caractérisé en ce que** les données du lobe de rayonnement (8, 10, 12, 36, 38) déterminé et/ou de l'évolution dynamique déterminée des lobes de rayonnement (8, 10, 12, 36, 38) sont utilisées pour la programmation de l'excitation des éléments lumineux (16.1 à 16.15), dans lequel les données sont extraites de préférence sur la base de la détermination graphique de l'outil (30) et sont transmises dans un programme d'excitation des éléments lumineux (16.1 à 16.15).
